# EUROPÄISCHE PATENTSCHRIFT

(11) **EP 0 499 796 B1**
(45) Veröffentlichungstag und Bekanntmachung des Hinweises auf die Patenterteilung: **01.03.1995**
(21) Anmeldenummer: 92100790.2
(22) Anmeldetag: 18.01.1992
(51) Int. Cl.: E05B 65/32, E05F 15/04, E05F 15/12

(54) **Sicherheitsverriegelung für ein Türblatt einer Schwing-oder Schwenktür**
Safety locking device for the door leaf of a swinging door
Dispositif de verrouillage de sécurité d'un vantail de porte pivotante

(30) Priorität: 22.02.1991 DE 4105544
(43) Veröffentlichungstag der Anmeldung: 26.08.1992
(73) Patentinhaber: MERCEDES-BENZ AG, 70327 Stuttgart (DE)
(72) Erfinder: Prokopp, Wolfgang, W-7032 Sindelfingen (DE); Nitsche, Heinz, W-7038 Holzgerlingen (DE); Gerstner, Harald, W-7042 Aidlingen (DE); Rappl, Christian, W-7047 Jettingen (DE)

(56) Entgegenhaltungen:
- FR-A- 2 242 547
- FR-A- 2 404 726
- FR-A- 2 559 829
- US-A- 4 746 153

## Beschreibung

Die Erfindung bezieht sich auf eine Sicherheitsverriegelung für ein Türblatt einer Schwing- oder Schwenktür mit den Merkmalen des Oberbegriffs des Patentanspruchs 1. Eine Sicherheitsverriegelung mit diesen Merkmalen ist bekannt (DE 27 43 598 A1). Anstelle oder neben der allgemein gebräuchlichen, luftdruckgestützten Hubverriegelung derartiger Türen (DT-PS 2 062 135, DE 37 05 369 A1), die vor allem in Omnibussen eingesetzt werden, ist darin wenigstens eine Drehfalle vorgesehen, die am Türrahmen schwenkbar gelagert ist und mit einem an dem entsprechenden Türblatt befestigten Schließbolzen zusammenwirkt.
Sie ist durch eine angelenkte Feder bei geöffneter Tür in eine Totlage vorgespannt, aus welcher sie beim Auftreffen des Riegelbolzens in die Schließstellung umschnappt. Ein pneumatischer Antrieb unterstützt die Schließbewegung der Drehfalle und wirkt dabei zusätzlich zum Haupttürantrieb als Schließhilfevorrichtung.
In der Schließstellung des Türblatts umfaßt die Gabeldrehfalle den Schließbolzen und bewirkt damit eine mechanische und von der Druckluft für den pneumatischen Türantrieb nur bedingt abhängige Verriegelung des Türblatts. Die Position der verriegelten Drehfalle wird durch die auf Druck beanspruchte Feder zusätzlich gesichert. Eine Sperrklinke zur mechanischen Verrastung der Drehfalle in der Schließstellung ist allerdings nicht vorgesehen.

Zum Öffnen der betreffenden Schwing- oder Schwenktür wird, durch eine pneumatische Reihenfolgesteuerung koordiniert, zunächst die Drehfalle durch den pneumatischen Antrieb außer Eingriff mit dem Schließbolzen gebracht und erst dann der ebenfalls pneumatische Türflügel-Drehantrieb aktiviert.

Im Falle fehlenden Luftdrucks ist auch rein mechanisches Türöffnen von innen möglich; der vorhandene Notauslösehebel - mit einem Ventil zur Systementlüftung - ist zusätzlich mit der Drehfalle mechanisch gekuppelt und kann diese nach erfolgter Systementlüftung ebenfalls außer Eingriff mit dem Schließbolzen bringen, wobei der Antrieb drucklos mitgeführt wird. Hernach kann das Türblatt einfach von Hand aufgestoßen werden. Das Türblatt kann mit einem üblichen Sicherheitsschloß, das von der Drehfalle getrennt ist, von außen abgeschlossen werden.

Drehfallenschlösser unterschiedlichster Konstruktionsarten sind als Fahrzeugtürschlösser für PKW allgemein gebräuchlich (DE 32 07 880 A1, DE 34 14 475 C1, DE 35 00 550 A1); sie wirken aus Sicherheitsgründen meist mit Schließkeilen zusammen, die eine geschlossene Schließöse aufweisen, mit welchem sich die gegabelte Schloßdrehfalle bei geschlossener Tür in nahezu formschlüssigem Eingriff befindet (DE 32 30 682 A1, DE 39 36 426 A1).

Es ist auch eine nicht gattungsgemäße elektrische Türverriegelung für eine nur von Hand bewegbare Fahrzeugtür bekannt (DE 36 36 838 A1), in der ein elektrischer Antrieb zur Unterstützung des Öffnens - durch Einwirkung auf die Schloßdrehfalle analog zum gattungsbildenden Stand der Technik - und Schließens des (entriegelten) Türschlosses sowie eine über elektrische Schalter bei der Schließbewegung des Türblatts betätigbare Steuereinheit zur Aktivierung des Antriebs eingesetzt werden. Der Antrieb hebt zum Öffnen des Schlosses über ein Getriebe eine Sperrklinke an, so daß die Drehfalle in ihre Freigabestellung springen kann.

Ein Hinweis auf eine entsprechende Ausstattung einer Schwingoder Schwenktür kann der genannten Druckschrift nicht entnommen werden.
Außerdem sind derartige Schlösser ohne weiteres noch mit Stellelementen einer Zentralverriegelungsanlage koppelbar, wie aus der bereits genannten DE 35 00 550 A1 hervorgeht.
Eine Verriegelung des Schlosses gegen Öffnen von außen wird vorzugsweise durch Aufheben einer Wirkverbindung zwischen einer Türaußenhandhabe und dem Schloß an einer Kupplung erreicht, welche durch das Stellelement betätigt wird, um die Türaußenhandhabe freigängig zu machen.
Es sind noch weitere Sicherheitsverriegelungen für Schwing-, Schwenk- oder Schiebetüren bekannt, z. B. einfache Schnappschlösser (DE 23 09 313 A1, DE 37 18 483 A1), durch Stellelemente ein- und ausrückbare Drehsperren für den Türantrieb (DE 24 33 899 B2, DE 30 24 990 A1) oder einschiebbare Riegel für die Türflügel (DE 35 02 752 A1, DE 35 21 187 A1, DE 38 08 390 A1).
Bei diesen ist jeweils entsprechend den einschlägigen Gesetzesvorschriften eine Einrichtung zur Notbetätigung der Verriegelung bei Ausfall der Hilfskraft und zum manuellen Öffnen der Tür vorgesehen.
Schließlich ist es auch bekannt (US 3,016,968), bei einem (Heckdeckel-) Drehfallenschloß einen pneumatischen einfachwirkenden Stellmotor zum Ausheben der die Drehfalle sperrenden Sperrklinke auf Knopfdruck vorzusehen.

Die Erfindung hat die Aufgabe, die Betriebssicherheit einer gattungsgemäßen Sicherheitsverriegelung mit Drehfallenschloß weiter zu verbessern.

Diese Aufgabe wird mit den kennzeichnenden Merkmalen des Patentanspruchs 1 erfindungsgemäß gelöst.

Die kennzeichnenden Merkmale der Unteransprüche geben vorteilhafte Weiterbildungen der erfindungsgemäßen Sicherheitsverriegelung an.

Obwohl an sich die Verwendung von Drehfallenschlössern mit Sperrklinke etc. bei Fahrzeugtüren bekannt ist, haben sich diese für die Verwendung bei Schwing- oder Schwenktüren insbesondere von Omnibussen bisher nicht angeboten, weil bei diesen Fahrzeugen eine Reihe von zusätzlichen Sicherheitsvorschriften beachtet und eingehalten werden muß, die insbesondere die Möglichkeit zum Öffnen der Türen nach Unfall oder bei Ausfall der pneumatischen Hilfsenergie von außen so gut wie von innen betreffen. Des weiteren müssen die Türen schon im Normalbetrieb vom Fahrerplatz aus durch Knopfdruck geöffnet und wieder geschlossen werden können, was bei Verwendung eines Drehfallenschlosses der üblichen Bauart weitere Maßnahmen erforderlich macht.

Eine besondere Maßnahme zum Unterstützen des zuverlässigen Schließens des Türblatts und des Einrastens des Drehfallenschlosses ist gemäß der Erfindung durch pneumatische Schließhilfeantriebe verwirklicht, die zusätzlich zum Drehfallenschloß und zum Hauptantrieb jedem Türblatt zugeordnet sind und die durch die Bewegung des sich seiner Schließstellung annähernden Türblatts selbst gesteuert werden. Sie sind ferner zur zusätzlichen Sicherung der Schließstellung des Türblatts während der Fahrt vorgesehen und wirken zuhaltend, solange sie mit pneumatischem Druck beaufschlagt sind. Sie sind im drucklosen Zustand freigängig und wirken nur in eine Richtung. Während zur mechanischen, luftdruckunabhängigen Sicherung ein einzelnes Drehfallenschloß vollauf genügt, das z. B. an einer Türlängsseite (vertikale Kante) angeordnet ist, sind die erwähnten Schließhilfen beidseits angeordnet. Es können auch mehrere davon an einer Türseite vorgesehen werden.

Eine weitere besondere Maßnahme betrifft die Notentriegelung des Türblatts mittels des Nothahns. Weil das Drehfallenschloß im Türblatt selbst untergebracht ist, wurde die Möglichkeit gefunden, mittels einer mechanischen Wirkverbindung zwischen dem Nothahn und dem am Türrahmen befestigten Schließkeil dessen normalerweise geschlossene Schließöse bedarfsweise zu öffnen, so daß das Türblatt auch ohne Öffnen des Schlosses selbst nach Betätigung des Nothahns einfach aufgestoßen werden kann. Es ist zwar z. B. bei elektrisch von den verschiedenen Wohnungen aus zu öffnenden Haustürschlössern mit Klinkenfallen allgemein bekannt, daß das nutförmige Widerlager der jeweiligen Falle, das bei geschlossener Tür auf diese einwirkende Kräfte in Öffnungsrichtung über eine Abstützung auffängt, durch vorübergehendes Aufheben der Abstützung freigängig schwenkbar gemacht werden kann, so daß sich die Tür ohne Einwirkung auf das Schloß bzw. die Falle selbst durch einen Besucher von außen öffnen läßt. Derartige Anordnungen geben jedoch keinerlei Hinweis auf die Möglichkeit, eine geschlossene Schließöse eines Schließkeils der in Rede stehenden Art zu öffnen.

Weitere Einzelheiten und Vorteile der Sicherheitsverriegelung gehen aus der Zeichnung eines Ausführungsbeispiels und deren sich hier anschließender eingehender Beschreibung hervor.

Es zeigen
- Figur 1: eine schematische Zusammenstellung der Ausstattung eines Türblatts und seines Rahmens mit Komponenten der Sicherheitsverriegelung,
- Figur 2: eine Ansicht eines in der Sicherheitsverriegelung verwendeten Drehfallenschlosses,
- Figur 3: eine erste Ansicht eines mit dem Drehfallenschloß korrespondierenden Schließkeils,
- Figur 4: eine gegenüber Figur 3 um 90° geklappte Ansicht des Schließkeils,
- Figur 5: eine Ansicht eines Türschließhilfeantriebs,
- Figur 6: eine gegenüber Figur 5 um 180° geklappte Rückansicht des Türschließhilfeantriebs,
- Figur 7: eine Ansicht eines Steuergeräts für die Türschließhilfeantriebe.

In **Figur 1** ist ein Türblatt 1 einer Außenschwingtür, das in geschlossener Stellung eine durch einen Rahmen 2 gebildete Türöffnung in einer Fahrzeugseitenwand verschließt - wobei natürlich nicht dargestellte elastische Dichtungen rundum die verbleibenden Spalte schließen -, mit schematisch angedeuteten und später noch näher beschriebenen Komponenten der Sicherheitsverriegelung in einer Ansicht von außerhalb des Fahrzeugs dargestellt. Die Sicherheitsverriegelung umfaßt ein Drehfallenschloß 3 (Fig. 2), das innerhalb des Türblattes 1 selbst angeordnet ist und mit einem am Rahmen 2 einstellbar angeordneten Schließkeil 4 korrespondiert. Zum Öffnen des Drehfallenschlosses 3 auf Knopfdruck ist ebenfalls innerhalb des Türblattes 1 ein Türöffnerantrieb 5 vorgesehen, der durch Fremdkraft, also elektrisch oder - vorzugsweise - pneumatisch betrieben werden kann und über eine gestrichelt angedeutete Wirkverbindung 6, z. B. ein Gestänge, auf eine Sperrklinke (Fig. 2) des Drehfallenschlosses 3 einwirkt. Außerdem sind dem Drehfallenschloß 3 an der Außenseite des Türblatts 1 ein Türziehgriff 7 und ein Schließzylinder 8 zugeordnet.
Am Türrahmen 2 ist innen ein Nothahn 9 angeordnet, der entsprechend den geltenden Sicherheitsbestimmungen in bekannter Weise zum Drucklosmachen (Entlüften) des pneumatischen Türschließsystems dient und außerdem über eine gestrichelte Wirkverbindung 10 mit dem Schließkeil 4 gekuppelt ist. Diese mechanische Funktionseinheit wird später noch eingehend anhand von Figuren 3 und 4 beschrieben.
Zusätzlich ist auch an der Außenseite des Fahrzeugs unter einer im Notfall zur Hilfeleistung von außen zu zerbrechenden durchsichtigen Scheibe ein Nothahn 9' zur Entlüftung des Türdruckluftsystems vorgesehen. Wird dieser Nothahn 9' betätigt, so kann das Türblatt 1 durch Ziehen an dem Türziehgriff 7 geöffnet werden, vorausgesetzt, das Drehfallenschloß 3 ist über den Schließzylinder 8 entriegelt. Bei verriegeltem Schloß ist daher jeder Mißbrauch des außenseitigen Nothahns 9' zu einem unbefugten Eindringen in das Fahrzeug ausgeschlossen.

Am Türrahmen 2 sind auch Schließhilfevorrichtungen 11 angebracht die ihrerseits mit an dem Türblatt 1 einstellbar befestigten Schließbolzen 12 zusammenwirken. Zur Steuerung dieser Schließhilfevorrichtungen ist ebenfalls am Türrahmen ein Steuergerät 13 vorgesehen, welches von einem am Türblatt 1 einstellbar befestigten Betätigungsbauteil 14 beaufschlagbar ist, wenn sich das Türblatt 1 seiner geschlossenen Stellung annähert. Bei den großen Gewichten von derartigen Türblättern ist es nicht möglich, die Schließhilfskräfte in bekannter Weise allein z. B. über die Schloßdrehfalle einzuleiten. Andererseits kann nun aber das Drehfallenschloß einfach und kompakt aufgebaut sein. Ein nur schematisch angedeuteter pneumatischer Hauptantrieb 15 des Türblatts 1 kann von konventioneller Bauart (Wandermutter/Spindel) und am Fahrzeugchassis befestigt sein, wobei er das Türblatt im Unterschied zu gängigen Hauptantrieben in der geschlossenen Stellung nicht anzuheben braucht. Er besteht im wesentlichen aus einem Hubzylinder 16, dessen Hubbewegung mechanisch in eine Drehbewegung einer Ausgangs- bzw. Antriebswelle 17 übersetzt wird. Mit der Antriebswelle wiederum sind in bekannter Weise Schwenkarme 18 verbunden, die an dem Türblatt 1 in einer Achse 19 angelenkt sind. Das Türblatt wird durch die Schwenkarme 18 in der Weise geführt, daß es senkrecht zu der Fahrzeugwand in die durch den Rahmen 2 eingefaßte Öffnung hinein- bzw. aus dieser herausgeschwenkt werden kann.

Gemäß der Darstellung in **Figur 2** weist das einfache Drehfallenschloß 3 ein Gehäuse 20 auf, in welchem in bekannter Weise eine Gabeldrehfalle 21 mit einem zwischen zwei Schenkeln 21V (Vorrast) und 21H (Hauptrast) sich öffnenden Gabelmaul 22 um eine Achse 23 sowie eine Sperrklinke 24 um eine Achse 25 schwenkbar gelagert sind. Die Gabeldrehfalle 21 ist in ihrer Freigabestellung gezeichnet und in Freigaberichtung (hier: im Uhrzeigersinn) durch eine Drehfeder (durch Pfeil an Achse 23 angedeutet) vorgespannt, während die Sperrklinke 24 in ihre Sperrstellung in Richtung auf die Gabeldrehfalle 21 ebenfalls im Uhrzeigersinn durch eine andere Drehfeder (durch Pfeil an Achse 25 angedeutet) vorgespannt ist.
Wenn die Gabeldrehfalle 21 in der - strichpunktiert angedeuteten - Sperrstellung steht und das Türblatt 1 sich in seiner geschlossenen Stellung befindet, umfaßt das Gabelmaul 22 einen Bolzen bzw. einen Teil einer Schließöse des Schließkeils 4 (gestrichelt angedeutet, vgl. Fig. 3), während die Sperrklinke 24 in der strichpunktiert angedeuteten Position außen an dem Schenkel 21H und damit an der Hauptrast der Gabeldrehfalle 21 angreift und diese in der Sperrstellung festlegt. Zum Öffnen des Drehfallenschlosses 3 bzw. zum Verbringen der Gabeldrehfalle 21 von der Sperr- in die Freigabestellung ist es notwendig, die Sperrklinke 24 entgegen ihrer Vorspannkraft außer Eingriff mit der Hauptrast des Schenkels 21H zu bringen. Zu diesem Zweck kann die Sperrklinke 23 über ein durch eine doppelte Strichellinie angedeutetes Gestänge oder dgl. (welches zu der in Figur 1 angedeuteten Wirkverbindung 6 gehört) entweder manuell z. B. mittels des in Figur 1 gezeigten Türziehgriffs 7 oder durch Fremdkraft mittels des Türöffnerantriebs 5 ausgehoben werden, worauf die Gabeldrehfalle 21 durch ihre Drehfeder verschwenkt wird und den Bolzen bzw. den Schließkeil freigibt. An der Sperrklinke 24 ist zu diesem Zweck ein Anlenkpunkt 26 vorgesehen, mit dem das Aushebegestänge gekuppelt werden kann, das anderseitig in der üblichen Weise entkuppelbar mit dem Türziehgriff und fest mit dem Türöffnerantrieb verbunden ist.

Die in Figur 1 gezeigte Anordnung des Drehfallenschlosses 3 und seiner Peripherie (Türöffnerantrieb 5, Wirkverbindung 6, Türziehgriff 7, Schließzylinder 8) in dem Türblatt 1 selbst hat zum einen funktionelle Gründe, weil z. B. das Türblatt von Hand durch Ziehen an dem Türziehgriff 7 geöffnet werden können soll. Zum anderen bietet das Türblatt 1 auch mehr Einbauraum an als der Türrahmen 2.

Der Schließkeil 4 hat, wie **Figur 3** in einer Draufsicht und **Figur 4** in einer Seitenansicht zeigt, in an sich bekannter Weise eine normalerweise geschlossene Schließöse 27. In dieser Schließöse 27 wird der Schenkel 21H der Gabeldrehfalle 21, der die mit der Sperrklinke 24 korrespondierende Hauptrast aufweist, nahezu formschlüssig aufgenommen, wie in Figur 3 gestrichelt angedeutet. Zusätzlich zeigt ein in den Schenkelquerschnitt eingezeichneter Pfeil die Öffnungsrichtung, in welche sich das Türblatt 1 und das Drehfallenschloß 3 beim Öffnen bewegen. In seiner vorliegenden Konfiguration bietet der Schließkeil 4 neben der mechanischen Festlegung des Türblatts 1 im Zusammenwirken mit der Gabeldrehfalle 21 noch die zusätzliche Möglichkeit, bei Betätigung des Nothahns 9 das Türblatt 1 unverzüglich und ohne Einwirkung auf das Drehfallenschloß 3 selbst zu öffnen.
Der Schließkeil 4 besteht zu diesem Zweck aus mehreren Teilen, nämlich zunächst aus einer Grund- oder Trägerplatte 28, die am Türrahmen 2 befestigt ist, einem fest mit dieser verbundenen Winkelstück 29 mit einem freien Ende 29E, einem um eine Achse 30 schwenkbar an der Trägerplatte 28 angelenkten bewegbaren Winkelstück 31 mit einem freien Ende 31E und einem um eine Achse 32 ebenfalls schwenkbar an der Trägerplatte 28 angelenkten, zweiarmigen Sperrhebel 33. Das feste Winkelstück 29 und das bewegbare Winkelstück 31 schließen zwischen sich die solchermaßen zweigeteilte Schließöse 27 ein, wobei ihre freien Enden 29E bzw. 31E zumindest aneinanderliegen. Es versteht sich, daß abweichend von der dargestellten Ausführung der freien Enden 29E und 31E auch überlappende oder ineinandergreifende Formen vorgesehen werden können, insbesondere wenn eine Abstützung des bewegbaren Winkelteils 31 an dem festen Winkelteil 29 auch in Achsrichtung der Schließöse 27 - die in Figur 3 senkrecht zur Zeichnungsebene verläuft - für notwendig erachtet werden sollte.

An dem von dem bewegbaren Winkelstück 31 wegweisenden Arm 34 des zweiarmigen Sperrhebels 33 greift die bereits erwähnte mechanische Wirkverbindung 10 zwischen dem innenseitigen Nothahn 9 und dem Schließkeil 4 an (in Fig. 4 durch doppelte Strichellinie angedeutet), wozu dieser Arm mit einem Anlenkpunkt bzw. einer Anlenkachse 35 versehen ist. Der andere Arm 36 des zweiarmigen Sperrhebels 33 liegt in Ruhestellung mit seiner Stirnseite bzw. seinem freien Ende 36E an einer von der Schließöse 27 wegweisenden Außenfläche des bewegbaren Winkelstücks 31 mit Abstand von der Achse 30 im Bereich des Scheitels der Abwinkelung des Winkelstücks 31 an, so daß dieses nicht (im Uhrzeigersinn) um seine Achse 30 verschwenkbar ist, sondern die Schließöse 27 im geschlossenen Zustand hält. Die Außenkante des bewegbaren Winkelteils 31 dient gleichzeitig als Anschlag für das freie Ende des Sperrhebels 33; die auf letzteren einwirkende Federkraft leistet somit ebenfalls einen Beitrag zur Sicherung der geschlossenen Stellung der Schließöse 27.
Die Wirkverbindung 10 kann je nach konstruktiven Gegebenheiten z. B. als Bowdenzug, Stahlseil oder Gestänge ausgeführt werden.

Aus **Figur 4** geht die Wirkbeziehung zwischen dem zweiarmigen Sperrhebel 33 und dem bewegbaren Winkelstück 31 noch besser hervor. Beide sind durch Drehfederkräfte (Feder 37 auf Achse 30 bzw. Feder 38 auf Achse 32) in ihre durchgezeichnet dargestellte Ruhelage vorgespannt.
Strichpunktiert ist in Figur 4 auch die Ausrücklage des zweiarmigen Sperrhebels 33 dargestellt, die sich einstellt, wenn der Nothahn 9 betätigt wird und der Sperrhebel 33 über die Wirkverbindung 10 gegen die Kraft der Feder 38 ausgerückt wird. Ersichtlich kann in dieser Stellung des Sperrhebels 33 das bewegbare Winkelteil 31 - gegen die Kraft seiner Rückstellfeder 37 - durch Belastung in der in Figur 3 durch Pfeil angedeuteten Öffnungsrichtung verschwenkt werden (Stellung strichpunktiert in Fig. 3 skizziert), so daß der Schenkel 21H der Gabeldrehfalle 21 aus der sich öffnenden Schließöse 27 herausgezogen werden kann. Das Drehfallenschloß 3 kann dabei geschlossen bleiben, d. h. es ist möglich, das Türblatt 1 aufzustoßen, ohne vorher auf die Sperrklinke 24 einzuwirken.

Da es gelegentlich vorkommen kann, daß ein Fahrgast den Nothahn 9 fahrlässig ohne Notwendigkeit betätigt, wird vorzugsweise eine zweistufige Betätigung vorgesehen, in deren erster Stufe nur die Systembelüftung bewirkt wird, während die zweite Stufe zum Schwenken des Sperrhebels 33 und Aufheben der Abstützung des bewegbaren Winkelteils nur durch eine noch weitergehende Betätigung des - in der Regel mit einem Knebeldrehknopf zu betätigenden - Nothahns 9 erreicht werden kann. Vorzugsweise wird in der Wirkverbindung 10 zwischen Nothahn 9 und Sperrhebel 33 ein sich über die erste Betätigungsstufe des Nothahns 9 erstrekkender Leergang vorgesehen. Zusätzlich kann zwischen der ersten und der zweiten Stufe auch noch ein Druckpunkt vorgesehen werden, um eine taktile Hemmschwelle vor der Freigabe der mechanischen Zuhaltung zu bilden. Ein derartiger zweistufiger Ablauf wird prinzipiell auch bereits beim gattungsbildenden Stand der Technik vorgeschlagen.

In **Figur 5** ist als weiteres Detail eine der in Figur 1 bereits angedeuteten Schließhilfevorrichtungen 11 dargestellt. An einer Grundplatte 39 ist auf einer Seite - diese ist im Einbauzustand in der Türöffnung nicht sichtbar - ein pneumatischer einfachwirkender, in die Ruhelage durch Federkraft vorgespannter Schließhilfeantrieb 40 in Form eines pneumatischen Stellzylinders mit einem Druckluftanschluß 40P schwenkbar gelagert, dessen linear bewegliches Stellglied 41 mit einem Arm 42 eines ebenfalls an der Grundplatte 39 gelagerten zweiarmigen Hebels 43 gekuppelt ist. Durchgezogen ist die - durch eine Rückstellfeder nach Druckabfall hergestellte - unbetätigte Ruhestellung gezeichnet, während strichpunktiert die - durch Druckbeaufschlagung - voll ausgefahrene Stellung des Stellglieds 41 und des zweiarmigen Hebels 43 angedeutet ist. Die Schwenkachse 44 des zweiarmigen Hebels 43 durchsetzt die Grundplatte 39, wobei ein zweiter Arm 45 gegenüber dem ersten Arm 42 auf der anderen - im Einbauzustand in der Türöffnung sichtbaren - Seite der Grundplatte 39 angeordnet ist. Diese Seite mit dem Arm 45 ist in **Figur 6** gezeigt, aus der hervorgeht, daß der Arm 45 hakenoder nasenartig geformt ist. Auf derselben Seite der Grundplatte 39 ist ferner noch ein prismatisches Zentrierstück 46 befestigt. Ohne Darstellung des Türblatts 1 ist hier noch ein trapezförmiger Querschnitt eines der ebenfalls bereits in Figur 1 angedeuteten, am Türblatt 1 befestigten Schließbolzen 12 im Verhältnis zu dem zweiten Arm 45 gestrichelt in der Annäherungsstellung - in welcher das Türblatt 1 kurz vor seiner geschlossenen Stellung steht - und strichpunktiert in der gesicherten Lage gezeigt. In letzterer ist der Schließbolzen 12 ersichtlich zwischen dem zweiten Arm 45 und dem Zentrierstück 46 eingeklemmt.
Im Einbauzustand verläuft die Schwenkachse 44 des zweiarmigen Hebels 43 senkrecht zur Bewegungsrichtung des Türblatts 1 beim Eintauchen in die Türöffnung. Wird also der zweite Arm 45 gemäß Figur 6 im Gegenuhrzeigersinn geschwenkt, so zieht er den Schließbolzen 12 gegen das Zentrierstück 46 bzw. in dessen prismatische Ausnehmung und darüber das Türblatt 1 in seine geschlossene Stellung. Hieraus ergibt sich eine quasi formschlüssige Festlegung des Türblatts 1 in allen Richtungen.

Zur pneumatischen Ansteuerung der Schließhilfeantriebe 11 ist das in **Figur 7** im Einbauzustand gezeigte Steuergerät 13 vorgesehen. Die Figur zeigt den Türrahmen 2 und das Türblatt 1 mit den den dazwischenliegenden Spalt abdeckenden Dichtungen in einer Schnittansicht. Das Steuergerät 13 ist auf einer Grundplatte 47 montiert, welche ihrerseits an den Türrahmen 2 angeschraubt ist. Es umfaßt einen federnd vorgespannten Schwenkhebel 48, der mit dem seinerseits am Türblatt 1 befestigten, bereits in Figur 1 angedeuteten einstellbaren Betätigungsbauteil 14 korrespondiert und bereits in seiner Ruhelage in dessen Bewegungsbahn hineinragt. Die Ruhelage ist gegenüber der gezeigten Betätigungslage im Uhrzeigersinn geschwenkt. Trifft das Betätigungsbauteil 14 auf den Schwenkhebel 48 und bringt diesen in die gezeichnete Stellung, so wird mittels des Schwenkhebels 48 ein nicht näher dargestelltes Wegeventil des Steuergeräts, das ebenfalls an der Grundplatte 47 befestigt sein kann, umgeschaltet. Dieses verbindet im ungeschalteten Ruhezustand die Arbeitskammern der Schließhilfeantriebe 40 der Schließhilfevorrichtungen 11 mit der Atmosphäre, während es im geschalteten Zustand die Zufuhr von Druckluft zu den Stellzylindern ermöglicht. Die Druckluft wird dabei von der Versorgung des Hauptantriebs geliefert.
Ersichtlich wird also die Schließhilfe bzw. Kraftunterstützung durch die Bewegung des Türblatts 1 selbst gesteuert.

Im folgenden wird nun die Funktionsweise der Sicherheitsverriegelung kurz beschrieben.

Grundsätzlich kann das geschlossene Türblatt 1 gegen Öffnen von außen durch Schlüsselbetätigung des Schließzylinders 8 verriegelt werden, wobei in bekannter Weise der Türziehgriff 7 von dem Betätigungsgestänge des Drehfallenschlosses 3 entkuppelt und damit freigängig wird. Sollte ein Drehfallenschloß an einem besonders großen Türblatt nicht zur Sicherung ausreichen, so ist es ohne weiteres möglich, die Anordnung zu verdoppeln, wobei z. B. auf beiden Längsseiten des Türblatts je ein Schloß angeordnet werden kann, welche dann beide mit je einem Sicherheitsschließkeil gemäß Figuren 4 und 5 korrespondieren. Durch die Schließhilfeantriebe wird in jedem Fall sicheres Einrasten der Drehfallenverschlüsse gewährleistet.
Im Normalfall wird an einem Omnibus nur ein Schließzylinder an der Passagiereinstiegseite - in der Regel an der vorderen Tür - vorgesehen sein, so daß im vorliegenden Fall der Schloßverriegelung die weiteren Schlösser über zugeordnete Zentralverriegelungs-Stellelemente in gleicher Weise gesichert werden können. Eine weitere Bedienstelle kann sich auf der Fahrerseite im Schließzylinder der Fahrertür befinden. Zu diesem Zweck sind dem Schließzylinder 8 in bekannter Weise elektrische Steuerschalter zugeordnet, welche ihrerseits zur elektrischen Steuerung von Magnetventilen dienen, über welche die erwähnten Zentralverriegelungs-Stellelemente an Luftdruck anschließbar sind. Zusätzlich können diese Schalter natürlich in ebenfalls bekannter Weise auch zur Steuerung einer Alarmanlage oder sonstiger Einbruchsicherungssysteme verwendet werden.
Zum Öffnen des Türblatts 1 muß, ausgehend vom verriegelten Zustand, zuerst der Schließzylinder 8 mittels Schlüssels im Entriegelungssinn betätigt werden. Es kann hierbei in vorteilhafter Weise ein Steuerschalter am Schließzylinder 8 dazu vorgesehen bzw. benutzt werden, analog zu dem üblichen Fahrertaster, der zum Türöffnen durch den Fahrer von innen vorgesehen ist, bzw. funktional parallel zu diesem gleichzeitig mit der entriegelnden Schlüsselbetätigung des Schließzylinders 8 den luftdruckunterstützten Öffnungsvorgang einzuleiten. Es kann aber auch an der Außenseite des Fahrzeugs ein separater Drucktaster für den Öffnungsvorgang vorgesehen werden, der allerdings nur bei entriegeltem Drehfallenschloß bzw. Schließzylinder elektrisch wirksam geschaltet sein darf.
Diese Anordnung hat den Vorteil, daß die mechanische Türentriegelung bereits vor der Druckbeaufschlagung vollzogen ist, so daß weder ein durch den Öffnungsdruck des Hauptantriebs verursachtes Verklemmen der Schloßmechanik noch ein plötzliches Aufprallen des Türblatts nach mechanischer Freigabe vorkommen kann.

Von innen kann die Tür auch nach Verriegelung von außen mittels des genannten Fahrertasters geöffnet werden, solange die pneumatische Hilfskraft zur Verfügung steht, weil der Türöffnerantrieb 5 im Gegensatz zum Türziehgriff nicht von der Sperrklinke des Drehfallenschlosses 3 entkuppelt wird.
Der Türöffnerantrieb 5 wird nach dem auslösenden elektrischen Türöffnungssignal grundsätzlich so lange angesteuert, bis der pneumatische Hauptantrieb 15 das Türblatt 1 und das Drehfallenschloß 3 aus der Schließstellung hinausgeschwenkt hat, um vorzeitiges und unerwünschtes Wiedereinrasten des Schlosses 3 zu vermeiden.
Die Schließhilfeantriebe 40 werden beim Öffnen des Türblatts 1 voreilend drucklos geschaltet; sie dienen nur der Kraftunterstützung des Schließvorgangs und der zusätzlichen Türsicherung während des Fahrbetriebs. Hierzu ist zusätzlich zu dem durch das Steuergerät 13 betätigten Ventil noch ein Belüftungsventil in der Versorgungsleitung der Schließhilfeantriebe 40 angeordnet, welches diese auch dann mit der Atmosphäre verbinden kann, wenn das Ventil des Steuergeräts 13 geschaltet ist.

Wenn das Türblatt 1 mittels des Hauptantriebs 15 geschlossen wird, läuft kurz vor dem Erreichen der geschlossenen Stellung - wenn die Schließbolzen 12 des Türblatts 1 sich etwa in der in Figur 6 gestrichelt angedeuteten Stellung befinden - das Betätigungsbauteil 14 an dem Schwenkhebel 48 des Steuergeräts 13 an. Über das dadurch geschaltete zugeordnete Ventil werden die Schließhilfeantriebe 40 mit Druck beaufschlagt und fahren aus. Die mit den Stellgliedern 41 gekuppelten zweiarmigen Hebel 43 erfassen dann mit ihren Armen 45 die Schließbolzen 12 und führen diese in die Zentrierstücke 46 ein, wobei sich die in Figur 6 strichpunktiert angedeutete Endstellung ergibt.

Wird nun z. B. in einem Notfall der innen angeordnete Nothahn 9 betätigt, so werden zunächst voreilend alle Schließhilfeantriebe 40 und wird danach das pneumatische Türsystem entlüftet, d. h. auf Atmosphärendruck gebracht. Zusätzlich wird über die Wirkverbindung 10, gegebenenfalls nach Überwinden eines Druckpunkts, der Sperrhebel 33 verschwenkt. Die Schließöse 27 des Sicherheitsschließkeils 4 läßt sich dann in der beschriebenen Weise öffnen und das Türblatt 1 kann ohne weiteres von Hand in Öffnungsrichtung aufgestoßen werden.
Bei einer Betätigung des außen angeordneten Nothahns 9' kann dagegen das Türblatt 1 erst nach Betätigung des Türziehgriffs 7 und Aufheben der mechanischen Schloßsicherung geöffnet werden.

Es versteht sich, daß die gängigen Sicherungseinrichtungen gegen das Einklemmen von Personen zwischen Türblatt und Türrahmen auch im Rahmen der hier beschriebenen Sicherheitsverriegelung Verwendung finden.

## Patentansprüche

1. Sicherheitsverriegelung für ein Türblatt (1) einer durch Fremdkraft, insbesondere pneumatisch, zu schließenden und zu öffnenden Schwing- oder Schwenktür, insbesondere für Türen von Omnibussen, umfassend
- einen auf das Türblatt (1) zu dessen Öffnen und Schließen einwirkenden Hauptantrieb (15),
- eine Drehfalle (21), welche mit einem Widerlager (4) zusammenwirkt und im Eingriff mit diesem das geschlossene Türblatt (1) in der Schließstellung mechanisch festhält,
- wenigstens eine den Hauptantrieb (15) beim Schließen des Türblatts (1) im Hinblick auf das Einfallen der Drehfalle (21) unterstützenden Schließhilfevorrichtung (11),
- einen eine Freigabe des Widerlagers (4) durch die Drehfalle (21) vor dem Öffnen des Türblatts (1) bewirkenden Antrieb (5),
**gekennzeichnet durch**
- Anordnung wenigstens eines Drehfallenschlosses (3) mit Gabeldrehfalle (21) und Sperrklinke (24) an dem Türblatt (1),
- einen mit einer normalerweise geschlossenen, im Notfall jedoch über eine Wirkverbindung (10) mechanisch zu öffnenden Schließöse (27) ausgeführten, mit dem Drehfallenschloß (3) korrespondierenden und an dem Rahmen (2) einer von dem Türblatt (1) verschließbaren Türöffnung angeordneten Schließkeil (4) als Widerlager,
- Kupplung des eine Freigabe des Schließkeils (4) durch die Drehfalle (21) vor dem Öffnen des Türblatts (1) bewirkenden Antriebs (5) mit der Sperrklinke (24) des Drehfallenschlosses (3) über eine mechanische Wirkverbindung (6),
- von dem Drehfallenschloß (3) räumlich getrennte Anordnung wenigstens zweier, zwischen dem Rahmen (2) und dem Türblatt (1) wirksamen Schließhilfevorrichtungen (11) beidseits des Türblatts (1), denen jeweils ein den Hauptantrieb (15) beim Schließen des Türblatts (1) im Hinblick auf das Einfallen der Sperrklinke (24) in eine Hauptrast (21H) der Drehfalle (21) und die Festlegung des Türblatts (1) in der geschlossenen Stellung unterstützender Schließhilfeantrieb (40) zugeordnet ist,
- ein wenigstens mittelbar durch die Schließbewegung des Türblatts (1) betätigbares Steuergerät (13) zur Aktivierung der Schließhilfeantriebe (40) der Schließhilfevorrichtungen (11) bei Annäherung des Türblatts (1) an seine geschlossene Stellung.

2. Sicherheitsverriegelung nach Anspruch 1, ferner enthaltend
- ein mittels Schlüssels ver- und entriegelbares Sicherheitsschloß (8), mit welchem das Türblatt (1) gegen unbefugtes Öffnen von außen abgeschlossen werden kann,
**dadurch gekennzeichnet,**
daß das als Schließzylinder (8) ausgebildete Sicherheitsschloß mit einem Schalter, insbesondere einem elektrischen Schalter, wirkverbunden ist, welcher funktional einem durch den Fahrzeugführer bedienbaren Innentaster zum Öffnen des Türblatts (1) durch Fremdkraft parallelgeschaltet ist und nur bei entriegelnder Schlüsselbetätigung des Sicherheitsschlosses (8) betätigt wird.

3. Sicherheitsverriegelung nach Anspruch 1, ferner enthaltend
- ein mittels Schlüssels ver- und entriegelbares Sicherheitsschloß (8), mit welchem das Türblatt (1) gegen unbefugtes öffnen von außen abgeschlossen werden kann,
**dadurch gekennzeichnet,**
- daß das als Zylinderschloß (8) ausgebildete Sicherheitsschloß mit einem elektrischen Schalter wirkverbunden ist, welcher beim Entriegeln des Sicherheitsschlosses ein Signal erzeugt,
- daß an der Außenseite des Fahrzeugs ein Tastschalter zum Öffnen des Türblatts (1) vorgesehen ist, welcher nur bei entriegeltem Sicherheitsschloß und dem entsprechenden Signal des mit dem Sicherheitsschloß verbundenen Schalters elektrisch wirksam geschaltet ist.

4. Sicherheitsverriegelung nach einem der vorstehenden Ansprüche,
**dadurch gekennzeichnet,**
daß ein Türziehgriff (7) zum Öffnen des Türblatts (1) von außen über eine Wirkverbindung (6) und eine durch Verriegeln des Drehfallenschlosses (3) von außen (Schließzylinder 8) trennbare Kupplung mit der Sperrklinke (24) des Drehfallenschlosses (3) gekuppelt ist.

5. Sicherheitsverriegelung nach einem der vorstehenden Ansprüche,
**gekennzeichnet durch**
- ein einstellbar an dem Türblatt (1) befestigtes, dem Steuergerät (13) für die pneumatischen Schließhilfeantriebe (40) der Schließhilfevorrichtungen (11) zugeordnetes Betätigungsbauteil (14) und
- einen in die Bewegungsbahn des Betätigungsbauteils (14) bei Annäherung des Türblatts (1) an seine Schließstellung hineinragenden Schwenkhebel (48) zur Betätigung eines Ventils, welches die pneumatischen Hilfsantriebe (40) mit einer Druckluftversorgung verbindet.

6. Sicherheitsverriegelung nach Anspruch 5,
**gekennzeichnet durch**
ein Entlüftungsventil für die einfachwirkenden, federrückstellbaren Schließhilfeantriebe (40), welches diese beim Öffnen des geschlossenen Türblatts (1) voreilend mit Atmosphärendruck verbindet.

7. Sicherheitsverriegelung nach einem der vorstehenden Ansprüche,
enthaltend ferner eine Notbetätigungseinrichtung (9, 10) zur manuellen mechanischen Lösung des Eingriffs zwischen der Drehfalle (21) und dem Widerlager (4),
**gekennzeichnet durch**
- ein bewegbares Winkelteil (31) des Schließkeils (4) mit einem freien Ende (31E), welches bewegbare Teil (31) bei geschlossener Schließöse (27) zur Bildung des Widerlagers unbeweglich abgestützt ist und
- aufhebbare Abstützung (Sperrhebel 33) des bewegbaren Teils (31), wodurch nach Aufheben der Abstützung ein Öffnen der Schließöse (27) bei Belastung des Widerlagers in einer Öffnungsrichtung möglich wird.

8. Sicherheitsverriegelung nach Anspruch 7,
**gekennzeichnet durch**
ein festes Winkelteil (29) der Schließöse (27) neben dem bewegbaren Winkelteil (31) mit einem freien Ende (29E), wobei die freien Enden (29E, 31E) der beiden Teile (29, 31) bei geschlossener Schließöse (27) mindestens aneinander anliegen und die beiden Teile (29, 31) die Schließöse (27) zwischen sich einschließen.

9. Sicherheitsverriegelung nach Anspruch 7 oder 8,
**gekennzeichnet durch**
- eine parallel zur Achsrichtung der Schließöse (27) verlaufende Achse (30), mit der ein Schenkel des bewegbaren Winkelteils (31) der Schließöse (27) schwenkbar gelagert ist, wobei der andere Schenkel das freie Ende (31E) aufweist, und
- außenseitiges Angreifen der Abstützung (Sperrhebel 33, Schenkel 36) mit Abstand von der Achse (30) in der Nähe des Scheitels der Abwinklung des bewegbaren Teils (31).

10. Sicherheitsverriegelung nach einem der vorstehenden Ansprüche,
**gekennzeichnet durch**
einen auf einer Achse (32) schwenkbar gelagerten Sperrhebel (33) mit einem freien Ende (36E) zur direkten Abstützung des bewegbaren Teils (31), der über einen Anlenkpunkt (35) einer Wirkverbindung (10) um seine Achse (32) zum Aufheben der Abstützung schwenkbar ist.

11. Sicherheitsverriegelung nach Anspruch 10,
**gekennzeichnet durch**
bezüglich der Achse (32) zweiarmige Ausbildung des Sperrhebels (33) mit zwei Armen (34, 36), deren einer (36) das freie Ende (36E) aufweist und deren anderer (34) mit dem Anlenkpunkt (35) versehen ist.

12. Sicherheitsverriegelung nach Anspruch 10 oder 11,
**gekennzeichnet durch**
eine Feder (38) zum Vorspannen des Sperrhebels (33) in seine die Abstützung des bewegbaren Teils (31) sichernde Stellung.

13. Sicherheitsverriegelung nach den Ansprüchen 8 und 12,
**gekennzeichnet durch**
mittelbare Abstützung des federbelasteten Sperrhebels (33) über das bewegbare Teil (31) und dessen freies Ende (31E) an dem freien Ende (29E) des festen Winkelteils (29).

14. Sicherheitsverriegelung nach einem der vorstehenden Ansprüche,
**gekennzeichnet durch**
eine Feder (37) zum Vorspannen des bewegbaren Teils (31) in seine die zweigeteilte Schließöse (27) schließende Ruhelage.

15. Sicherheitsverriegelung nach einem der Ansprüche 10 bis 14, in welcher die Notbetätigungseinrichtung (9, 10) mit einem Nothahn (9) zur Betätigung eines Entlüftungsventils gekuppelt ist,
**gekennzeichnet durch**
daß der Sperrhebel (33) über die Wirkverbindung (10) mechanisch mit dem Nothahn (9) gekuppelt ist.

16. Sicherheitsverriegelung nach Anspruch 15,
**gekennzeichnet durch**
einen definierten Leergang in der Wirkverbindung (10) in der Anordnung, daß zuerst in einer ersten Stufe der Betätigung des Nothahns (9) das Entlüftungsventil betätigt und nach Überwindung des Leergangs in einer zweiten Stufe der Sperrhebel (33) betätigt wird.

17. Sicherheitsverriegelung nach Anspruch 16,
**gekennzeichnet durch**
einen überdrückbaren Druckpunkt zwischen der ersten und der zweiten Stufe der Betätigung des Nothahns (9).

18. Sicherheitsverriegelung nach einem der Ansprüche 10 bis 17,
**gekennzeichnet durch**
einen von der Fahrzeugaußenseite bedienbaren weiteren Nothahn (9'), welcher ausschließlich zur Entlüftung des Türdruckluftsystems vorgesehen ist.

19. Sicherheitsverriegelung nach Anspruch 18,
**gekennzeichnet durch**
eine nur durch Zerstörung entfernbare transparente Abdeckung des weiteren Nothahns (9').

## Claims

1. A safety locking arrangement for a door leaf (1) of a swinging or pivoting door adapted to be opened and closed by an external force, particularly pneumatically, particularly intended for doors of omnibuses and comprising
- a main drive (15) acting on the door leaf (1) in order to open and close it,
- a rotary latch (21) which cooperates with an abutment (4) and which, in engagement therewith, mechanically holds the closed door leaf (1) in the closed position,
- at least one auxiliary closing device (11) which assists the main drive (15) upon closing of the door leaf (1) with regard to the engagement of the rotary latch (21),
- a drive (5) which produces a release of the abutment (4) by the rotary latch (21) prior to opening of the door leaf (1),
characterised by
- the disposition of at least one rotary latch lock (3) with a bifurcated rotary latch (21) and a locking pawl (24) on the door leaf (1),
- corresponding to the rotary latch lock (3) and disposed on the frame (2) of a door aperture which can be occluded by the door leaf (1), a locking wedge (4) which serves as an abutment and which is constructed to be normally closed but in an emergency however opened by a locking ring (27) which can be opened mechanically via an operative connection (10),
- the use of a mechanically effective connection (6) to couple to the locking pawl (24) of the rotary latch lock (3) a drive (5) which releases the locking wedge (4) by the rotary latch (21) prior to opening of the door leaf (1),
- spatially separated from the rotary latch lock (3) an arrangement of at least two auxiliary closing devices (11) which act between the frame (2) and the door leaf (1) and with each of which there is associated an auxiliary closing drive (40) which assists the main drive (15) during closure of the door leaf (1), with regard to engagement of the locking pawl (24) into a main catch (21H) of the rotary latch (21) and fixing of the door leaf (1) in the closed position,
- a control means (13) actuated at least indirectly by the closing movement of the door leaf (1), for activating the auxiliary locking drives (40) of the auxiliary locking devices (11) when the door leaf (1) approaches its closed position.

2. A safety locking arrangement according to Claim 1, further containing
- a safety lock (8) which be locked and unlocked by means of a key and by which the door leaf (1) can be closed against unauthorised opening from outside,
characterised in that
the safety lock constructed as a locking cylinder (8) is operatively connected to a switch, particularly an electrical switch, which is connected in parallel functionally with, operable by the motor vehicle driver, an internal push-button switch for opening the door leaf (1) by an outside force and which is only actuated when the key operating the safety lock (8) is moved in an unlocking direction.

3. A safety locking arrangement according to Claim 1, furthermore containing
- a safety lock (8) which can be locked and unlocked by means of a key and by which the door leaf (1) can be closed against unauthorised opening from outside,
characterised in that
- the safety lock which is constructed as a cylinder lock (8) is operatively connected to an electrical switch which generates a signal when the safety lock is unlocked,
- and in that there is on the outside of the vehicle a push switch for opening the door leaf (1) and which can only be effectively and electrically operated when the safety lock is released and there is an appropriate signal from the switch connected to the safety lock.

4. A safety locking arrangement according to one of the preceding Claims,
characterised in that
a door pull handle (7) is, for opening of the door leaf (1) from outside, coupled via an operative connection (6) and a coupling separable by releasing of the rotary latch (3) from outside (locking cylinder (8) to the locking pawl (24) of the rotary latch lock (3).

5. A safety locking arrangement according to one of the preceding Claims,
characterised by
- an actuating component (14) mounted adjustably on the door leaf (1) and associated with the control means (13) for the pneumatic auxiliary closing drives (40) of the auxiliary closing devices (11) and
- a pivot lever (48) which protrudes into the path of movement of the actuating component (14) when the door leaf (1) is approaching its closed position, in order to actuate a valve which connects the pneumatic auxiliary drives (40) to a compressed air supply.

6. A safety locking arrangement according to Claim 5,
characterised by
a venting valve for the single-acting spring-restorable auxiliary locking drives (40) which connects these latter temporarily to atmospheric pressure upon an opening of the closed door leaf (1).

7. A safety locking arrangement according to one of the preceding Claims,
comprising furthermore an emergency actuating means (9, 10) for manual mechanical releasing of engagement between the rotary latch (21) and the abutment (4),
characterised by
- a movable angled part (31) of the locking wedge (4) having a free end (31E), the said movable part (31) being supported in immovable manner when the locking ring (27) is closed, in order to form an abutment and
- a releasable brace (locking lever 33) for the movable part (31) so that when the brace is removed, it is possible for the locking ring (25) to open when the abutment is loaded in an opening direction.

8. A safety locking arrangement according to Claim 7,
characterised by
a fixed angled part (29) of the locking ring (27) along with the movable angled part (31) by a free end (29E), whereby the free ends (29E, 21E) of the two parts (29, 31) are, when the locking ring (27) is closed, at least approximately abutting, the two parts (29, 31) being adapted to close the locking ring (27) between them.

9. A safety locking arrangement according to Claim 7 or 8,
characterised by
- extending parallel with the axial direction of the locking ring (27) a spindle (30) by which one arm of the movable angled part (31) of the locking ring (27) is pivotally mounted, the other arm comprising the free end (31E) and whereby
- external engagement of the bracing means (locking lever 33, member 36) is possible at a distance from the axis (30) in the vicinity of the apex of the angling of the movable part (31).

10. A safety locking arrangement according to one of the preceding Claims,
characterised by
mounted to be pivotable on a spindle (32), a locking lever (33) with one free end (36E) for direct supporting of the movable part (31) which, via a point of articulation (35) of an operative connection (10) is pivotable about its axis (32) to cancel out the bracing effect.

11. A safety locking arrangement according to Claim 10,
characterised by,
in relation to the axis (32), a two-armed construction of the locking lever (33) with two arms (34, 36) of which one (36) has the free end (36E) while the other (34) has the articulation point (35).

12. A safety locking arrangement according to Claim 10 or 11,
characterised by
a spring (38) for pre-tensioning the locking lever (33) in its position which ensures bracing of the movable part (31).

13. A safety locking arrangement according to Claims 8 and 12,
characterised by
direct supporting of the spring-loaded locking lever (33) via the movable part (31) and of its free end (31E) on the free end (29E) of the fixed angled part (29).

14. A safety locking arrangement according to one of the preceding Claims,
characterised by
a spring (37) for pre-tensioning the movable part (31) into its inoperative position which closes the two-part locking ring (27).

15. A safety locking arrangement according to one of Claims 10 to 14, in which the emergency actuating means (9, 10) is coupled to an emergency valve (9) to actuate a venting valve,
characterised in that
the locking lever (33) is coupled to the emergency valve (9) mechanically via the operative connection (10).

16. A safety locking arrangement according to Claim 15,
characterised by
a clearly defined idle travel in the operative connection (10) in the arrangement so that initially in a first stage of actuation of the emergency valve (9) the venting valve is actuated and after the idle travel has been negotiated, and in a second stage, the locking lever (33) is actuated.

17. A safety locking arrangement according to Claim 16,
characterised by
an overridable pressure point between the first and second stages of actuation of the emergency valve (9).

18. A safety locking arrangement according to one of Claims 10 to 17,
characterised by
a further emergency valve (9') which can be operated from outside the vehicle and which is provided solely for venting the compressed air system of the door.

19. A safety locking arrangement according to Claim 18,
characterised by
a transparent covering over the further emergency valve (9') and which can be removed only by being destroyed.

## Revendications

1. Verrouillage de sécurité pour un ouvrant de porte (1) appartenant à une porte oscillante ou battante, pouvant être fermée et ouverte par une force extérieure, notamment pneumatique, en particulier pour portes d'autocars, comprenant :
- un entraînement principal (15) qui agit sur l'ouvrant (1) de la porte pour l'ouverture et la fermeture de celui-ci,
- un loquet (21) qui coopère avec une butée (4) et, lorsqu'il est en prise avec celle-ci, maintient mécaniquement l'ouvrant de porte (1) fermé dans la position de fermeture,
- au moins un dispositif auxiliaire de fermeture (11), qui assiste l'entraînement principal (15) au moment de la fermeture de l'ouvrant (1) en ce qui concerne l'engagement du loquet (21),
- un entraînement (5) qui détermine la libération de la butée (4) par le loquet (21) avant l'ouverture de l'ouvrant (1) qde la porte,
caractérisé par
- le montage d'au moins une serrure à loquet (3) comprenant un loquet à fourche (21) et un cliquet de blocage (24) sur l'ouvrant (1) de la porte,
- une clavette de fermeture (4) jouant le rôle de butée, réalisée sous la forme d'une boucle de fermeture (27), normalement fermée mais qui peut être ouverte mécaniquement en cas d'urgence au moyen d'une liaison active (10), qui correspond à la serrure à loquet (3), et qui est agencée sur le châssis dormant (2) d'une baie de porte pouvant être fermée par l'ouvrant (1) de la porte,
- l'accouplement de l'entraînement (5) qui provoque la libération de la clavette de fermeture (4) par le loquet (21) avant l'ouverture de l'ouvrant (1) de la porte, au cliquet de blocage (24) de la serrure à loquet (3) par l'intermédiaire d'une liaison active mécanique (6),
- l'agencement, séparément de la serrure à loquet (3) dans l'espace, d'au moins deux dispositifs auxiliaires de fermeture (11), qui agissent entre le châssis dormant (2) et l'ouvrant (1) de la porte, des deux côtés de l'ouvrant (1) de la porte, à chacun desquels est associé un entraînement auxiliaire de fermeture (40), qui assiste l'entraînement principal (15) lors de la fermeture de l'ouvrant (1) de la porte, en ce qui concerne l'engagement du cliquet de blocage (24) dans un encliquetage principal (21H) du loquet (21), et l'immobilisation de l'ouvrant (1) de la porte dans la position fermée,
- un appareil de commande (13), pouvant être actionné au moins indirectement par le mouvement de fermeture de l'ouvrant (1) de la porte, pour activer les entraînements auxiliaires de fermeture (40) des dispositifs auxiliaires de fermeture (40) lorsque l'ouvrant (1) de la porte se rapproche de sa position fermée.

2. Verrouillage de sécurité selon la revendication 1, comprenant en outre,
- une serrure de sécurité (8) qui peut être verrouillée et déverrouillée au moyen d'une clé, au moyen de laquelle l'ouvrant (1) de la porte peut être condamné de l'extérieur à l'encontre de l'ouverture non autorisée,
caractérisé
en ce que la serrure de sécurité, constituée par un barillet de serrure (8), est reliée effectivement à un interrupteur, notamment à un interrupteur électrique, qui est connecté fonctionnellement en parallèle à un bouton intérieur pouvant être actionné par le conducteur du véhicule, pour provoquer l'ouverture de l'ouvrant (1) de la porte par une force extérieure, et qui n'est actionné que lors de la manoeuvre de la serrure de sécurité (8) par la clé dans le sens du déverrouillage.

3. Verrouillage de sécurité selon la revendication 1, comprenant en outre :
- une serrure de sécurité (8) qui peut être verrouillée et déverrouillée au moyen d'une clé, et à l'aide de laquelle l'ouvrant (1) de la porte peut être condamné de l'extérieur à l'encontre de l'ouverture non autorisée,
caractérisé
- en ce que la serrure de sécurité constituée par une serrure à barillet (8) est reliée fonctionnellement à un interrupteur électrique qui produit un signal lors du déverrouillage de la serrure de sécurité,
- en ce que sur la face extérieure du véhicule, est prévu un interrupteur à bouton pour l'ouverture de l'ouvrant (1) de la porte, qui n'est connecté effectivement électriquement que lorsque la serrure de sécurité est déverrouillée et qu'en présence du signal correspondant de l'interrupteur connecté à la serrure de sécurité.

4. Verrouillage de sécurité selon une des revendications précédentes,
caractérisé
en ce qu'une poignée de traction de porte (7) servant à ouvrir l'ouvrant (1) de la porte de l'extérieur est accouplée au cliquet de blocage (24) de la serrure à loquet (3) par l'intermédiaire d'une liaison active (6) et d'un accouplement qui peut être débrayé de l'extérieur (barillet de serrure 8) par la manoeuvre de verrouillage de la serrure à loquet (3).

5. Verrouillage de sécurité selon une des revendications précédentes,
caractérisé par
- un organe d'actionnement (14) fixé de façon réglable à l'ouvrant (1) de la porte, associé à l'appareil de commande (13) prévu pour les entraînements auxiliaires de fermeture pneumatiques (40) des dispositifs auxiliaires de fermeture (11), et
- un levier pivotant (48) qui peut s'engager sur la trajectoire du mouvement de l'organe d'actionnement (14) lorsque l'ouvrant (1) de la porte se rapproche de sa position de fermeture, pour actionner une soupape qui relie les entraînements auxiliaires pneumatique (40) à une alimentation en air comprimé.

6. Verrouillage de sécurité selon la revendication 5,
caractérisé par
une soupape de purge d'air pour les entraînements auxiliaires de fermeture (40) à simple effet, pouvant être rappelés par ressort, soupape qui relie ces actionnements en avance à la pression atmosphérique lors de l'ouverture de l'ouvrant de porte (1) fermé.

7. Verrouillage de sécurité selon une des revendications précédentes,
comprenant en outre un dispositif d'actionnement de secours (9, 10) servant à la suppression mécanique manuelle de la prise entre le loquet (21) et la butée (4),
caractérisé par
- un élément coudé mobile (31) de la clavette de fermeture (4) comportant une extrémité libre (31E), lequel élément mobile (31) est appuyé de façon immobilisé pour former la butée lorsque la bouche de fermeture (27) est fermée, et
- un appui pouvant être supprimé (levier de blocage 33) de l'élément mobile (31), de sorte qu'après la suppression de l'appui, il est possible d'ouvrir la bouche de fermeture (27) lorsque la butée est sollicitée dans le sens de l'ouverture.

8. Verrouillage de sécurité selon la revendication 7,
caractérisé par
un élement coudé fixe (29) de la bouche de fermeture (27) placé à côté de l'élément coudé mobile (31) par une extrémité libre (29E), cependant que les extrémités libres (29E, 31E) des deux éléments (29, 31) sont au moins en appui l'une contre l'autre lorsque la bouche de fermeture (27) est fermée, et les deux éléments (29, 31) enferment la bouche de fermeture (27) entre eux.

9. Verrouillage de sécurité selon la revendication 7 ou 8,
caractérisé par
- un axe (31) s'étendant parallèlement à la direction de l'axe de la bouche de fermeture (27), avec lequel une branche de l'élément coudé mobile (31) de la bouche de fermeture (27) est articulé, l'autre branche présentant l'extrémité libre (31E), et
- l'attaque côté extérieur de l'appui (levier de blocage 33, aile 36) à distance de l'axe (30) dans le voisinage du sommet de l'angle de l'élément mobile (31).

10. Verrouillage selon une des revendications précédentes,
caractérisé par
un levier de blocage (33) monté pivotant sur un axe (32), comprenant une extrémité (36E) qui sert à donner appui direct à l'élément mobile (31), qui peut pivoter autour de son axe (32) pour supprimer l'appui, autour d'un point d'articulation (35) d'une liaison fonctionnelle (10).

11. Verrouillage de sécurité selon la revendication 10,
caractérisé par
la constitution à deux bras, par rapport à l'axe (32), du levier de blocage (33), qui comprend deux bras (34, 36) dont l'un (36) présente l'extrémité libre (36E) et dont l'autre (34) est relié au point d'articulation (35).

12. Verrouillage de sécurité selon la revendication 10 ou 11,
caractérisé par
un ressort (38) servant à précontraindre le levier de blocage (33) dans sa position qui donne appui à l'élément mobile (31).

13. Verrouillage de sécurité selon les revendications 8 et 12,
caractérisé par
un appui indirect du levier de blocage (33) chargé par ressort par l'intermédiaire de l'élément mobile (31) et de son extrémité libre (31E) contre l'extrémité libre (29E) de l'élément coudé fixe (29).

14. Verrouillage de sécurité selon une des revendications précédentes,
caractérisé par
un ressort (37) servant à précontraindre l'élément mobile (31) dans sa position de repos qui ferme la boucle de fermeture (27) en deux parties.

15. Verrouillage de sécurité selon une des revendications 10 à 14, dans lequel le dispositif d'actionnement de secours (9, 10) est couplé à un robinet de secours (9) servant à l'actionnement d'une soupape de purge d'air,
caractérisé
en ce que le levier de blocage (33) est accouplé mécaniquement au robinet de secours (9) par l'intermédiaire d'une liaison active (10).

16. Verrouillage de sécurité selon la revendication 15,
caractérisé par
une course à vide définie dans la liaison active (10), dans une disposition telle que, tout d'abord dans une première phase de l'actionnement du robinet de sécurité, une soupape de purge d'air soit actionnée et qu'après le franchissement de la course à vide, dans une deuxième phase, le levier de blocage (33) soit actionné.

17. Verrouillage de sécurité selon la revendication 16,
caractérisé par
un point de pression franchissable entre le premier étage et le deuxième étage de l'actionnement du robinet de secours (9).

18. Verrouillage de sécurité selon une des revendications 10 à 17,
caractérisé par
un autre robinet de sécurité (9') pouvant être actionné de l'extérieur du véhicule et qui est prévu exclusivement pour la purge d'air du système d'air comprimé de la porte.

19. Verrouillage de sécurité selon la revendication 18,
caractérisé par
un recouvrement transparent de l'autre robinet de secours (9') qui ne peut être enlevé que par destruction.
